# EUROPÄISCHE PATENTSCHRIFT

(11) **EP 2 044 252 B1**
(45) Veröffentlichungstag und Bekanntmachung des Hinweises auf die Patenterteilung: **17.08.2016**
(21) Anmeldenummer: 07730198.4
(22) Anmeldetag: 15.06.2007
(51) Int. Cl.: D06F 35/00, D06F 39/00

(54) **VERFAHREN ZUR BEHANDLUNG VON WÄSCHE SOWIE HIERZU GEEIGNETE PROGRAMMGESTEUERTE WASCHMASCHINE**
METHOD FOR TREATING LAUNDRY AS WELL AS A PROGRAM-CONTROLLED WASHING MACHINE SUITABLE FOR THIS PURPOSE
PROCÉDÉ DE TRAITEMENT DE LINGE, AINSI QUE MACHINE À LAVER APPROPRIÉE À CET EFFET

(30) Priorität: 04.07.2006 DE 102006030891
(43) Veröffentlichungstag der Anmeldung: 08.04.2009
(73) Patentinhaber: BSH Hausgeräte GmbH, 81739 München (DE)
(72) Erfinder: SCHIEGL, Thorsten, 13467 Berlin (DE); WITT, Cornelia, 13599 Berlin (DE)
(74) Vertreter: Haberlander, Bernd
(86) Internationale Anmeldenummer: PCT/EP2007/055963
(87) Internationale Veröffentlichungsnummer: WO 2008/003577

(56) Entgegenhaltungen:
- EP-A- 0 644 291
- EP-A1- 1 350 881
- DE-A1- 3 030 491
- DE-A1- 10 234 473
- DE-A1- 19 538 291
- DE-A1-102004 039 662

## Beschreibung

Die Erfindung betrifft ein Verfahren zur Behandlung von Wäsche in einer programmgesteuerten Waschmaschine sowie eine zur Durchführung dieses Verfahrens besonders geeignete Waschmaschine. Insbesondere betrifft die Erfindung ein Verfahren zur Behandlung von Wäsche mit einer Benetzungsphase, in der die Zugabe von Wasser über den Vergleich von Messwerten mit vorgegebenen Schwellenwerten gesteuert werden kann.

Bei der Anpassung der zum Waschen benötigten Wassermengen in programmgesteuerten Waschmaschinen soll vor allem die Benetzungsphase so optimiert sein, dass jeder Wäscheposten mit einer hierauf abgestimmten Wassermenge im Laugenbehälter vor dem eigentlichen Waschprozess in möglichst kurzer Zeit vollständig und gleichmäßig benetzt wird.

In der DE 10 2004 039 662 A1 ist eine programmgesteuerte Waschmaschine mit einem Benetzungsprozess beschrieben, der auf die Wäschemenge in einer in einem Laugenbehälter um eine nicht vertikale Achse drehbar gelagerten Wäschetrommel mittels eines Wasserzulaufsystems und einer Steuereinrichtung abgestimmt werden kann, durch die der Zulauf von Wasser in den Laugenbehälter zeitlich steuerbar ist, wobei der Benetzungsprozess in so viele Phasen (Ph1 bis Ph3) aufgeteilt ist, wie Mengenstufen (klein, mittel, groß) für die zu behandelnde Wäsche vorgesehen sind.

EP 0644 291 A1 offenbart ein Verfahren, bei dem die Wäschemenge auf des Abtropfverhaltens der Wäsche bestimmt wird. Hierbei wird eine Menge Wasser in die Lauge eingefüllt und diese dann abwechselnd betrieben und angehalten. Die während der Trommelstillstandszeiten ausgepressten Wassermengen werden gemessen und daraus, sowie aus der Abtropfgeschwindigkeit, die Wäschemenge errechnet.

Ein ähnliches Verfahren ist in DE 195 38 2912 A1 offenbart. Dieses Dokument beschreibt ein Verfahren zur Ermittlung des Wasseraufnahmegrades von Wäsche in einer Waschmaschine. Hierbei wird zunächst eine vorbestimmte Menge Wasser eingefüllt und die Trommel anschließend bewegt. Am Ende der Bewegungsphase und am Ende eine Ruhephase werden die jeweiligen Wasserstände gemessen. Die Differenz der Wasserstände wird ermittelt und zur Bestimmung der Saugfähigkeit verwendet.

Die beiden zuletzt genannten Verfahren eignen sich zwar als Zusatzverfahren, um die Saugfähigkeit von Wäsche zu bestimmen, jedoch nicht als Beladungsmessverfahren, da sie erst relativ spät im Waschzyklus, nämlich nach Beendigung der Wasserzufuhr, angewendet werden können.

Die bisher bekannten Benetzungsprozesse bzw. -phasen müssen somit noch weiter optimiert werden. Beispielsweise berücksichtigen die bekannten Benetzungsprozesse noch zuwenig unterschiedlich große Wäscheposten, so dass bei sehr großen Wäscheposten (d.h. Wäscheposten nahe der Beladungsgrenze) keine vollständige Benetzung stattfindet. Im Gegensatz dazu dauert die Benetzungsphase für kleine Wäscheposten gemessen an ihrem Benetzungserfolg oft zu lange. Außerdem kann bei den bekannten Benetzungsprozessen die Gleichmäßigkeit der Benetzung weiter verbessert werden.

Aufgabe der Erfindung war daher die Bereitstellung eines Verfahrens zur Behandlung von Wäsche in einer programmgesteuerten Waschmaschine, bei dem die Benetzungsphase so gesteuert werden kann, dass ein Wäscheposten rasch und genau erkannt wird.

Aufgabe war es außerdem, eine für die Durchführung dieses Verfahrens geeignete Waschmaschine aufzuzeigen.

Erfindungsgemäß werden diese Aufgaben durch ein Verfahren und durch eine Waschmaschine mit den Merkmalen der unabhängigen Ansprüche gelöst. Vorteilhafte Ausgestaltungen der Erfindung sind in den Unteransprüchen aufgeführt.

Die Erfindung betrifft somit ein Verfahren zur Behandlung von Wäsche in einer programmgesteuerten Waschmaschine mit einem Sensor zur Bestimmung einer Höhe der im Laugenbehälter befindlichen Flüssigkeit (d.h. des hydrostatischen Drucks p), dessen Sensorsignal während des Verfahrens aufgezeichnet wird, und einer Trommel, wobei in einem Schritt a) in einer Benetzungsphase während des Drehens der Trommel Wasser bis zum Erreichen eines vorgegebenen Schwellenwertes für den hydrostatischen Druck p und bis zum Erreichen eines vorgegebenen Schwellenwertes für den zeitlichen Gradienten (Δp/Δt) des hydrostatischen Druckes p in den Laugenbehälter eingefüllt wird.

In einer bevorzugten Ausführungsform wird zusätzlich als Verfahrensschritt b) zu einem vorgegebenen Zeitpunkt im Verfahren das Drehen der Trommel und das Einfüllen von Wasser beendet und die Änderung des hydrostatischen Druckes p aufgrund von zurücklaufendem Wasser zur Bestimmung einer Beladungsmenge ausgewertet. Hierbei können z.B. die im Stand der Technik bekannten Verfahren verwendet werden.

Im Verfahrensschritt a) kann der mit Hilfe des Sensors gemessene hydrostatische Druck p mit der eingefüllten Wassermenge q verglichen werden. Die in der Trommel befindliche Wäsche saugt Wasser auf, das daher nicht zu einer Erhöhung des hydrostatischen Drucks beitragen kann. Durch den Vergleich des gemessenen hydrostatischen Drucks und der zugelaufenen Wassermenge - der absoluten Werte p, q und der zeitlicher Änderung (Δp/Δt) - mit entsprechenden in der Programmsteuerung einer Waschmaschine gespeicherten Werten für die Durchfeuchtung von Wäsche lässt sich der Wäscheposten hinsichtlich seiner Menge, seines Saugvermögens und seines Durchfeuchtungsgrads (Benetzungsgrad) ermitteln. Im Ergebnis kann die Dauer der Benetzungsphase und die für die Benetzung erforderliche Wassermenge sehr genau auf den vorgegebenen Wäscheposten abgestimmt werden.

Erfindungsgemäß ist es im Verfahrensschritt a) wesentlich, dass Wasser eingefüllt wird, bis ein vorgegebener Schwellenwert p₁ für den hydrostatischen Druck p und ein vorgegebener Schwellenwert (Δp/Δt)₁ für den zeitlichen Gradienten des hydrostatischen Druckes p erreicht ist. Damit wird im Allgemeinen dem Programm eine ausreichende Benetzung des Wäschepostens signalisiert, so dass das eigentliche Waschen beginnen kann.

Es kann im weiteren das Einfüllen von Wasser in den Laugenbehälter über eine voreingestellte Hysterese erfolgen, vorzugsweise über eine kleine Hysterese. "Hysterese" im Sinne der Erfindung ist die Druckdifferenz zwischen dem Druck beim oberen Schaltpunkt für die Wasserzufuhr und dem Druck beim unteren Schaltpunkt für die Wasserzufuhr. Erfindungsgemäß ist es bevorzugt, wenn sich diese Druckdifferenz (Hysterese) im Bereich von 10 bis 150 Pa, mehr bevorzugt von 20 bis 100 Pa und ganz besonders bevorzugt im Bereich von 30 bis 70 Pa befindet.

Bei Verwendung des Verfahrensschrittes b) orientiert sich der vorgegebene Zeitpunkt t₁ im Allgemeinen an bestimmten, bezüglich der Unterscheidbarkeit der Wäschebeladungen als kritisch einzustufenden Punkten. Ein solcher Zeitpunkt ist beispielsweise erreicht, wenn in einem Verfahren zur Behandlung von Wäsche die für eine bestimmte Beladungsstufe (Menge an Wäschegut) eigentlich vorgesehene Wassermenge qᵢₘᵢₜ erreicht ist. Entsprechend kann in Ausführungsformen der Erfindung vorgesehen sein, dass der Verfahrensschritt b) zu mehreren Zeitpunkten (t₁, t₂, t₃, etc.) durchgeführt wird.

Der Verfahrensschritt b) beruht darauf, dass mit zunehmender Sättigung der Wäsche mit Wasser mehr relativ freies Wasser vorliegt, das aufgrund der Schwerkraft vergleichsweise rasch aus der Wäsche in den Laugenbehälter zurücklaufen kann. Somit ist es bei Stillstand der Trommel durch Verfolgung der zeitlichen Änderung des hydrostatischen Druckes p möglich, die Beladungsmenge an Wäsche und deren Benetzung zu erkennen oder eine bereits erkannte Beladungsmenge zu korrigieren. Dies kann beispielsweise durch einen Vergleich des nach einer bestimmten Zeit vorliegenden hydrostatischen Druckes p mit einem vorgegebenen Wert geschehen. Der derart bestimmte hydrostatische Druck p kann vorzugsweise zur Variation oder zur Anpassung der weiteren beladungsabhängigen Parameter der Benetzungsphase und/oder des weiteren Programmablaufs herangezogen werden. Falls der Vergleich des im Verfahrensschritt b) nach einer bestimmten Zeit vorliegenden hydrostatischen Druckes p mit einem vorgegebenen Wert eine noch nicht ausreichende Benetzung der Wäsche anzeigt, können insbesondere weitere vorgegebene Schwellenwerte p₂, p₃, usw. für den hydrostatischen Druck p und weitere vorgegebene Schwellenwerte (Δp/Δt)₂, (Δp/Δt)₃, usw. für einen auf den Verfahrensschritt b) folgenden Verfahrenschritt a) oder ein weiterer Zeitpunkt t₂, t₃, usw. für einen nächsten kritischen Punkt einer nächst größere Beladungsstufe bestimmt oder ausgewählt werden.

Für den Fall der Durchführung von Verfahrensschritt b) mit dem Ergebnis, dass der vorgegebene Wert für einen bestimmten hydrostatischen Druck nicht erreicht ist, ist es erfindungsgemäß bevorzugt, das vor dem erneuten Wassereinlass die Trommel für einige Sekunden bis Minuten gedreht wird, vorzugsweise mit einer Drehzahl von 10 bis 50 Umdrehungen pro Minute. Hierdurch wird das frei gewordene Wasser erneut in die Wäsche eingetragen.

Erfindungsgemäß ist es bevorzugt, wenn beide Verfahrensschritte a) und b) ausgeführt werden. In einem solchen Fall wird auch schon im Verfahrensschritt a) die eingefüllte Wassermenge q gemessen, und der Schritt a) beendet, wenn zur Behandlung von Wäsche die für eine bestimmte Beladungsstufe (Menge an Wäschegut) eigentlich vorgesehene Wassermenge qₗᵢₘᵢₜ erreicht ist. Erfindungsgemäß wird somit vorzugsweise neben dem Saugvermögen der Wäsche auch das Wasserrückhaltevermögen der Wäsche für die Ermittlung von Kriterien zur Steuerung der Netzphase herangezogen.

Beim erfindungsgemäßen Verfahren wird die Trommel vorzugsweise in einer bestimmten Richtung gedreht.

Sofern beim erfindungsgemäßen Verfahren Wasser bis zum Vorliegen der erfindungsgemäßen Bedingungen gemäß den Schritten a) und b) eingefüllt worden ist, wird im Allgemeinen davon ausgegangen, dass die zu behandelnde Wäsche ausreichend durchfeuchtet ist.

Wenn Wasser bis zum Vorliegen der für Verfahrensschritt a) und/oder b) angegebenen Bedingungen eingefüllt worden ist, wird im Allgemeinen die Benetzungsphase beendet sein und ein Waschverfahren begonnen. Allerdings können auch andere Verfahrensschritte, beispielsweise kann ein Einweichen der Wäsche für eine vorgegebene Zeitdauer ohne Trommelbewegung erfolgen, durchgeführt werden, an die sich dann in der Regel ein übliches Waschverfahren anschließt.

Insbesondere kann gemäß einer weiteren Ausführungsform der Erfindung anhand der Größe des in den Verfahrensschritten a) und/oder b) ggf. ermittelten Wäschepostens entschieden werden, dass weitere spezielle Benetzungsschritte oder sonstige Behandlungsschritte folgen, ggf. mit reversierender Trommelbewegung. Hierbei kann ggf. die Wasserzufuhr auch unterbrochen sein.

In einer vorteilhaften Ausführungsform der Erfindung entspricht die Drehrichtung der Wäschetrommel der Richtung der Wirksamkeit einer Schöpfeinrichtung. Hierbei wird die Wäsche intensiv durchfeuchtet, so dass die Menge des zugelaufenen Wassers noch genauer ermittelt werden kann.

Für die Ermittlung der eingefüllten Wassermenge q kann eine Messvorrichtung vorhanden sein, beispielsweise eine Zeitmessvorrichtung zum Bestimmen des Öffnungszeitraums eines Zulaufventils für das Wasser oder eine Flüssigkeitsmengenmessvorrichtung zur Messung der eingefüllten Menge an Flüssigkeit.

Gegenstand der Erfindung ist außerdem eine Waschmaschine mit einer Programmsteuerung zur Steuerung des Programmablaufs, einer in einem Laugenbehälter drehbar gelagerten Trommel, einem Antriebsmotor für die Trommel, einem Sensor zur Bestimmung der Höhe der im Laugenbehälter befindlichen Flüssigkeit und Schaltmitteln zum Drehen und Anhalten der Trommel, wobei die Schaltmittel und der Sensor das Verfahren der Erfindung durchführen können.

Insbesondere umfasst die die Programmsteuerung Speichermittel, in denen der Schwellenwert oder die Schwellenwerte pₓ, der Schwellenwert oder die Schwellenwerte (Δp/Δt)ₓ für den zeitlichen Gradienten des hydrostatischen Druckes p und die vorgegebenen Wassermengen für die jeweiligen Beladungsstufen gespeichert sind. Besonders vorteilhaft können die Werte in Tabellenform gespeichert sein, wobei jeweils ein Schwellenwert pₓ für den hydrostatischen Druck p und ein Schwellenwert (Δp/Δt)ₓ für den zeitlichen Gradienten des hydrostatischen Druckes p einer vorgegebenen Wassermenge zugeordnet sind. Vorteilhaft sind diese Werte in einer aufsteigenden Reihenfolge in Bezug auf Werte der vorgegebenen Wassermenge sortiert. Somit können die Schwellenwerte während eines Einfüllvorgangs mit einer stetig steigenden Wassermenge einfach aufeinander folgend aus der Tabelle ausgelesen werden. Darüber hinaus verfügt die Programmsteuerung über mindestens eine Vergleichseinrichtung, die einen gemessenen hydrostatischen Druck p, deren zeitliche Änderung (Δp/Δt) und/oder eine zugeführte Wassermenge q mit einem der den Größen zugeordneten Grenzwerten pₓ, (Δp/Δt)ₓ und q _{limit x} vergleichen kann und die bei einer Überschreitung ein Signal generieren kann. Mit einem solchen Signal können die Schaltmittel zur Steuerung der Benetzungsphase beeinflusst werden. Der Index x bezeichnet einen bestimmten Wert aus einer Auswahl mehrerer möglichen Werte.

Ferner umfasst die Waschmaschine in einer bevorzugten Ausgestaltung zumindest eine der vorstehend benannten Messvorrichtungen für die Ermittlung der eingefüllten Wassermenge q.

Die Erfindung wird im Folgenden anhand der Figuren näher illustriert, dabei zeigen:
Figur 1: eine schematische Darstellung der für die Erfindung relevanten Teile einer Waschmaschine,
Figur 2: ein schematisches Diagramm eines zeitlichen Ablaufs der Trommeldrehzahl n (Linie 18) und der eingefüllten Wassermenge q (Linie 19) einer erfindungsgemäßen Benetzungsphase umfassend mehrere Verfahrensschritte a) und b),
Figur 3: eine schematische Darstellung zeitlicher Verläufe des hydrostatischen Druckes p für Benetzungsphasen von unterschiedlichen Wäschemengen und
Figur 4: eine schematische Darstellung eines zeitlichen Verlaufs des hydrostatischen Drucks p (durchgezogene Linie) und dessen zeitliche Änderung (gestrichelte Linie) während eines Verfahrensschritts a).

Figur 1 ist eine schematische Darstellung der für die Erfindung relevanten Teile einer Waschmaschine, in der ein erfindungsgemäßes Verfahren durchgeführt werden kann. Andere Ausführungsformen sind denkbar. Die Waschmaschine der in Figur 1 gezeigten Ausführungsform weist einen Laugenbehälter 1 auf, in dem eine Trommel 2 drehbar gelagert und durch den Antriebsmotor 14 betrieben werden kann. Gemäß neueren Erkenntnissen für die Ergonomie beim Umgang mit solchen Waschmaschinen ist die Drehachse 3 der Trommel 2 aus der Horizontalen um einen kleinen Winkel (z.B. 13°) nach vorne oben gerichtet, so dass man einen leichteren Zugang und Einblick in das Innere der Trommel 2 hat. Durch diese Anordnung wird im Zusammenwirken mit besonders geformten Wäschemitnehmern 4 und Schöpfeinrichtungen 5 für die Waschlauge 6 an der Innenfläche des Trommelmantels außerdem auch eine Intensivierung der Durchflutung der Wäsche 7 mit Waschlauge und eine Verminderung der freien Flotte erreicht, also der Menge an Waschlauge im Laugenbehälter 1, die durch die gesättigte Wäsche nicht mehr aufgenommen werden kann (im Wesentlichen unterhalb des tiefsten Punktes der Trommel 2). Die Erfindung ist nicht auf eine Waschmaschine mit einer derart geneigten Trommelachse beschränkt, sondern kann auch in anderen Waschmaschinen mit einer in einem Laugenbehälter drehbar, insbesondere um eine im Wesentlichen horizontalen Achse drehbar, angeordneten Trommel angewendet werden.

Die Waschmaschine weist zudem ein Laugenzulaufsystem auf, das eine Wasseranschlussarmatur für das Hauswassernetz 8, ein elektrisch steuerbares Ventil 9 und eine Zuleitung 10 zum Laugenbehälter 1 umfasst, die gegebenenfalls auch über eine Waschmitteleinspüleinrichtung ("Einspülschale") 11 geführt sein kann, aus der das Zulaufwasser Waschmittelportionen in den Laugenbehälter 1 transportieren kann.

Außerdem befindet sich im Laugenbehälter 1 eine Heizeinrichtung 13. Das Ventil 9 wie auch die Heizeinrichtung 13 können durch eine Steuereinrichtung ("Programmsteuerung") 12 in Abhängigkeit von einem Programmablaufplan gesteuert werden, der an ein Zeitprogramm und/oder an das Erreichen von gewissen Messwerten von Parametern wie Laugenniveau, Laugentemperatur, Drehzahl der Wäschetrommel usw. innerhalb der Waschmaschine, insbesondere an die in den Verfahrensschritten a) und/oder b) vorgegebenen Schwellenwerte gebunden sein kann. 15 bedeutet einen Sensor für die Messung des hydrostatischen Druckes p im Laugenbehälter 1. Der hydrostatische Druck p ergibt sich aus der Niveauhöhe H der sich im Laugenbehälter 1 ausbildenden freien Flotte. Darüber hinaus umfasst die Waschmaschine eine Messeinrichtung 16 zum ermitteln der eingefüllten Wassermenge q. Sie kann beispielsweise als ein Wassermengenzähler oder als ein Durchflussmesser ausgebildet sein. Im Falle eines Durchflussmessers wird die eingeflossene Wassermenge q in Verbindung mit einer erfassten Füllzeit berechnet. Es ist auch denkbar, den Durchfluss durch Messung der Zeit bis zum Erreichen einer vorgegebenen Niveauhöhe, die einer bestimmten festen Wassermenge entspricht, zu bestimmen. Das Signal der Messeinrichtung 16 wird der Steuereinrichtung 12 zugeführt.

Die Erfindung hat zahlreiche Vorteile. Mit dem erfindungsgemäßen Verfahren gelingt es, die Menge der zu behandelnden Wäsche auf einfache und zuverlässige Weise abzuschätzen, um den weiteren Verlauf der Benetzungsphase daran anzupassen. Insbesondere kann leicht zwischen unterschiedlichen Beladungen oder Beladungsstufen unterschieden werden.

In einem Ausführungsbeispiel wird, wie in Figur 2 gezeigt, zu Beginn einer Benetzungsphase A der Verfahrensschritt a) (Phase B) während eines Dauerdrehens der Trommel 2 mit einer Drehzahl n1, vorzugsweise mit einer Drehzahl von 10 bis 50 Umdrehungen pro Minute, Wasser dem Laugenbehälter 1 zugeführt. Die Drehrichtung der Trommel 2 ist dabei in einer für die Schöpfeinrichtung 5 optimalen Richtung 17, wodurch das in den Laugenbehälter vorhandene Wasser 6 in die Trommel 2 zurückgeführt wird. Während der Phase B werden die erfassten Werte für hydrostatischen Druck p, deren zeitliche Änderung (Δp/Δt) und die zugeführte Wassermenge q gemessen und mit jeweils zugeordneten Grenzwerten p₁, (Δp/Δt)₁ und q _{limit 1}, die für eine für eine kleine Beladungsmenge normaler Saugfähigkeit gelten, verglichen. Für einen solchen Vergleich umfasst die Steuereinrichtung 12 einen Vergleicher 121, dem die Messwerte und die Grenzwerte zugeführt werden. Bei Überschreitung eines und/oder mehrerer Grenzwerte kann der Vergleicher 121 ein Signal generieren, das zur weiteren Steuerung des Verfahrens und/oder des weiteren Programmablaufs verwendet wird.

In einer alternativen Ausführung erfolgt das Drehen der Trommel 2 reversierend. Eine solche Ausführung wird insbesondere für Waschmaschinen verwendet, die über keine Schöpfeinrichtung 5 verfügen.

Während des Einfüllens des Wassers steigt der hydrostatische Druck p abhängig von der Wäschebeladung 7 und deren Saugvermögen an. Abhängig von der tatsächlichen Wäschebeladung 7, deren Saugvermögen und den geometrischen Abmessungen des Laugenbehälters 1 und der Trommel 2 variiert die zeitliche Änderung (Δp/Δt) des hydrostatischen Drucks p. Ein Beispiel ist in Figur 4 dargestellt. Erst zum Zeitpunkt t (Δp_{/}Δt)₁ überschreiten sowohl der hydrostatische Druck p den Schwellenwert p₁ wie auch die zeitliche Änderung (Δp/Δt) des hydrostatischen Drucks p den Schwellenwert (Δp/Δt)₁. Wenn diese beiden Schwellenwerte erreicht werden, bevor die für eine Benetzung der kleinen Beladungsstufe vorgegebene Wassermenge q ₗᵢₘᵢₜ erreicht ist, wird der Verfahrensschritt a) bzw. die Phase A beendet, da das Erreichen der beiden Schwellenwerte anzeigt, dass die Wäschebeladung 7 ausreichend benetzt ist. An die Phase A kann nun unmittelbar eine Waschphase D angeschlossen werden. Ein solcher Ablauf tritt ein, wenn tatsächlich eine kleine Wäschebeladung 7 in die Trommel 2 eingebracht wurde.

Ist die Wäschebeladung 7 saugfähiger als angenommen oder liegt eine größere Wäschebeladung 7 vor, erreicht die eingefüllte Wassermenge q vorher den Grenzwert q _{limit 1}, der für eine kleine Beladungsmenge festgesetzt wurde, d. h. es ist ein erster für die Unterscheidbarkeit kritischer Punkt, der Zeitpunkt t₁, erreicht. Somit beginnt nun der Verfahrensschritt b) (Phase C). Ein Drehen der Trommel 2 und das Einfüllen des Wassers werden beendet. Nun wird bei Stillstand der Trommel 2 der hydrostatisch Druck p bzw. seine zeitliche Änderung (Δp/Δt) verfolgt. Der Vergleich des nach einer bestimmten Zeit vorliegenden hydrostatischen Druckes p mit einem vorgegebenen Wert überprüft zum einen den im Verfahrensschritts a) festgestellten Benetzungsgrad der Wäsche 7 und zum anderen kann eine zuvor bestimmte Wäschebeladungsmenge und/oder deren Saugvermögen genauer bestimmt werden. Ergibt der Vergleich, dass noch keine ausreichende Benetzung der Wäsche 7 erfolgt ist, wird die Trommel 2 erneut gedreht, um das frei gewordene Wasser 6 in die Wäschebeladung 7 zurückzuführen. Vorzugsweise wird die Trommel 2 mit der zum Schöpfen geeigneten Drehzahl n1 im Dauerdrehen in Richtung des Pfeils 17 angetrieben.

Nach einer kurzen Zeitdauer schließt sich erneut ein Verfahrensschritt a) (Phase B') an und die Benetzungsphase verlängert sich. Die verlängerten Benetzungsphasen sind in Figur 2 mit A' bzw. A" bezeichnet. Für die Phase B' sind die Grenzwerte p₂, (Δp/Δt)₂ und q _{limit 2}, die für eine für eine mittlere Beladungsmenge normaler Saugfähigkeit gelten, festgesetzt, d.h. ein zweiter für die Unterscheidbarkeit kritischer Punkt, der mit Zeitpunkt t₂,erreicht wird, wird ausgewählt. Der vorstehend beschriebene Ablauf der Phase B wiederholt sich entsprechend in der Phase B'.

Falls in der Phase B' der für eine mittlere Wäschebeladung festgesetzte Grenzwert q _{limit 2}, zuerst erreicht wird oder wenn in einem daran anschließenden Verfahrensschritt b) (Phase C') eine größere bzw. saugfähigere Wäschebeladung als für mittlere normal saugende Wäschebeladung festgestellt wird, können weitere Verfahrensschritte b) und a), beispielsweise Phase B", in der die Grenzwerte p₃, (Δp/Δt)₃ und für eine vorgegebene Wassermenge ein Grenzwert q _{limit 3} vorgegeben, die für eine für eine große Beladungsmenge normaler Saugfähigkeit gelten.

Um eine Überfüllung an Wasser zu vermeiden, wird die gemessene Wassermenge mit einer maximal vorgegebenen Wassermenge q _{limit max} verglichen, die während der Benetzungsphase nicht überschritten werden darf. Wenn die während der Benetzungsphase maximale Wassermenge q _{limit max} erreicht wird, werden das Einfüllen von Wasser und die aktive Benetzungsphase beendet. Es schließt sich die normale Waschphase D an. In der Waschphase D kann, wie in Fig.2 gezeigt, die Trommel 2 mit einer zum Waschen geeigneten Drehzahl n₂ betrieben werden, die gegenüber der Drehzahl n₁ der Benetzungsphase höher ist. Während der Waschphase D kann ein weiteres Einfüllen von Wasser über eine voreingestellte Hysterese vorgesehen sein.

Ein Beispiel eines zeitlichen Verlaufs des hydrostatischen Drucks p ist in Figur 3 gezeigt. Der Verlauf korrespondiert zu den in Fig. 2 dargestellten Verläufen der Benetzungsphasen A, A' und A". Dargestellt ist in Fig. 3 jeweils Verlauf für eine kleine (1 kg), eine mittlere (3 kg) und große (6 kg) Beladungsstufe.

Mit dem erfindungsgemäßen Verfahren kann die Benetzungsphase automatisch an die Menge der Wäsche eines Wäschepostens angepasst werden, so dass bei gleichmäßiger Benetzung die Wäsche vor dem eigentlichen Waschprozess mit der optimalen Menge an Wasser bzw. Lauge benetzt ist.

Das erfindungsgemäße Verfahren zum Benetzen von Wäsche eignet sich gleichermaßen zum Benetzen von trockner Wäsche zu Beginn eines Waschablaufes wie auch zum Benetzen von feuchter Wäsche zu Beginn eines Spülablaufs. Für den letztgenannten Fall können abweichende Grenzwerte bzw. Schwellenwerte vorgegeben sein.

## Patentansprüche

1. Verfahren zur Behandlung von Wäsche in einer programmgesteuerten Waschmaschine mit einem Sensor (15) zur Bestimmung einer Höhe der im Laugenbehälter (1) befindlichen Flüssigkeit, dessen Sensorsignal während des Verfahrens aufgezeichnet wird, einer Trommel (2) und einer Programmsteuerung (12), **dadurch gekennzeichnet, dass** in einer Benetzungsphase
a) während des Drehens der Trommel (2) Wasser in einer Menge q bis zum Erreichen eines vorgegebenen Schwellenwertes (p₁, p₂, p₃) für den hydrostatischen Druck p und bis zum Erreichen eines vorgegebenen Schwellenwertes ((Δp/Δt)₁, (Δp/Δt)₂, (Δp/Δt)₃) für den zeitlichen Gradienten des hydrostatischen Drucks p eingefüllt wird und ein Vergleich des gemessenen hydrostatischen Drucks p, der eingefüllten Wassermenge q und der zeitlicher Änderung (Δp/Δt) mit entsprechenden, in der Programmsteuerung (12) gespeicherten Werten durchgeführt wird.

2. Verfahren nach Anspruch 1, **dadurch gekennzeichnet, dass** zusätzlich
b) zu einem Zeitpunkt (t₁, t₂, t₃), wenn das eingefüllte Wasser eine für eine vorgegebene Beladungsstufe vorgegebene Menge (qₗᵢₘᵢₜ₁, qₗᵢₘᵢₜ₂, qₗᵢₘᵢₜ₃) erreicht hat, im Verfahren das Drehen der Trommel (2) und das Einfüllen von Wasser beendet wird und die Änderung des hydrostatischen Druckes p aufgrund von frei gewordenem Wasser zur Bestimmung einer Beladungsmenge ausgewertet wird.

3. Verfahren nach einem der vorhergehenden Ansprüche, **dadurch gekennzeichnet, dass** die Trommel (2) vor einem erneuten Wassereinlass für einige Sekunden oder Minuten mit einer Drehzahl von 10 bis 50 Umdrehungen pro Minute gedreht wird.

4. Verfahren nach einem der vorhergehenden Ansprüche, **dadurch gekennzeichnet, dass** der Verfahrensschritt a) und/oder der Verfahrensschritt b) wiederholt werden.

5. Waschmaschine mit einer Programmsteuerung (12) zur Steuerung des Programmablaufs, einer in einem Laugenbehälter (1) drehbar gelagerten Trommel (2), einem Antriebsmotor (14) für die Trommel, einem Sensor (15) zur Bestimmung der Höhe (H) der im Laugenbehälter (1) befindlichen Flüssigkeit (6), Schaltmitteln (9, 12, 14) zum Drehen und Anhalten der Trommel (2),
**dadurch gekennzeichnet,**
**dass** die Programmsteuerung (12) zur Durchführung des Verfahrens nach einem der vorhergehenden Ansprüche eingerichtet ist.

## Claims

1. Method for treating laundry in a program-controlled washing machine with a sensor (15) for determining a level of the liquid located in the wash container (1), the sensor signal of which being registered during the method, with a drum (2) and with a program controller (12),
**characterised in that** in a wetting phase
a) during the rotation of the drum (2) water is filled in in a quantity q until a predefined threshold value (p₁, p₂, p₃) for the hydrostatic pressure p is reached and until a predefined threshold value ((Δp/Δt)₁, (Δp/Δt)₂, (Δp/Δt)₃) for the temporal gradient of the hydrostatic pressure p is reached and a comparison of the measured hydrostatic pressure p, the filled-in water quantity q and the change over time (Δp/Δt) is performed with corresponding values stored in the program controller (12).

2. Method according to claim 1, **characterised in that** in addition
b) at a point in time (t₁, t₂, t₃), when the filled-in water has reached a predefined quantity (q_{limit 1}, q_{limit 2}, q_{limit 3}) for a predefined loading level, in the method the rotation of the drum (2) and the filling in of water are ended and the change in the hydrostatic pressure p is evaluated on the basis of released water for determining a loading quantity.

3. Method according to one of the preceding claims, **characterised in that** the drum (2) is rotated for a few seconds or minutes at a rotational speed of from 10 to 50 rotations per minute before water is let in once again.

4. Method according to one of the preceding claims, **characterised in that** the method step a) and/or the method step b) is/are repeated.

5. Washing machine with a program controller (12) for controlling the program sequence, a drum (2) rotatably mounted in a wash container (1), a drive motor (14) for the drum, a sensor (15) for determining the level (H) of the liquid (6) located in the wash container (1), switching means (9, 12, 14) for rotating and stopping the drum (2),
**characterised in that**
the program controller (12) is configured to perform the method according to one of the preceding claims.

## Revendications

1. Procédé de traitement de linge dans un lave-linge commandé par programme, comprenant un capteur (15) destiné à déterminer une hauteur du liquide se trouvant dans la cuve (1) à liquide de lavage, dont le signal de capteur est enregistré pendant le procédé, un tambour (2) et une commande à programme (12), **caractérisé en ce que** pendant une phase de mouillage,
a) pendant la rotation du tambour (2), de l'eau est remplie dans une quantité q jusqu'à obtention d'une valeur seuil prédéfinie (p₁, p₂, p₃) pour la pression hydrostatique p et jusqu'à obtention d'une valeur seuil prédéfinie (Δp/Δt)₁, (Δp/Δt)₂, (Δp/Δt)₃ pour le gradient temporel de la pression hydrostatique p et **en ce qu'**une comparaison de la pression hydrostatique p mesurée, de la quantité d'eau q remplie et de la modification temporelle (Δp/Δt) est réalisée avec des valeurs correspondantes mémorisée dans la commande à programme (12).

2. Procédé selon la revendication 1, **caractérisé en ce qu'**en plus
b) à un moment (t₁, t₂, t₃), lorsque l'eau remplie a atteint une quantité (qₗᵢₘᵢₜ₁, qₗᵢₘᵢₜ₂, qₗᵢₘᵢₜ₃) prédéfinie pour un degré de charge prédéfini, la rotation du tambour (2) et le remplissage d'eau sont terminés dans le procédé et **en ce que** la modification de la pression hydrostatique p en raison de l'eau libérée est évaluée pour déterminer une quantité de charge.

3. Procédé selon l'une quelconque des revendications précédentes, **caractérisé en ce que** le tambour (2), avant une nouvelle admission d'eau, est mis en rotation pour quelques secondes ou minutes avec une vitesse de rotation de 10 à 50 tours par minute.

4. Procédé selon l'une quelconque des revendications précédentes, **caractérisé en ce que** l'étape de procédé a) et/ou l'étape de procédé b) sont répétées.

5. Lave-linge comprenant une commande à programme (12) destinée à commander le déroulement de programmes, un tambour (2) logé de manière rotative dans une cuve (1) à liquide de lavage, un moteur d'entraînement (14) pour le tambour, un capteur (15) destiné à déterminer la hauteur (H) du liquide (6) se trouvant dans la cuve (1) à liquide de lavage, des moyens de commutation (9, 12, 14) destinés à faire tourner et arrêter le tambour (2),
**caractérisé en ce**
**que** la commande à programme (12) est configurée pour la réalisation du procédé selon l'une quelconque des revendications précédentes.
